# EUROPÄISCHE PATENTSCHRIFT

(11) **EP 1 283 981 B1**
(45) Veröffentlichungstag und Bekanntmachung des Hinweises auf die Patenterteilung: **16.11.2005**
(21) Anmeldenummer: 01960222.6
(22) Anmeldetag: 17.05.2001
(51) Int. Cl.: F42B 12/22

(54) **SPLITTERERZEUGENDER GEFECHTSKOPF ZUR BEKÄMPFUNG HALBHARTER TECHNISCHER ZIELE**
FRAGMENT-GENERATING WARHEAD FOR ATTACKING SEMI-HARD TECHNICAL TARGETS
OGIVE A FRAGMENTATION POUR COMBATTRE DES CIBLES TECHNIQUES SEMI-RIGIDES

(30) Priorität: 23.05.2000 DE 10025055
(43) Veröffentlichungstag der Anmeldung: 19.02.2003
(73) Patentinhaber: TDW Gesellschaft für verteidigungstechnische Wirksysteme mbH, 86523 Schrobenhausen (DE)
(72) Erfinder: ARNOLD, Werner, 85051 Ingolstadt (DE)
(74) Vertreter: Hummel, Adam
(86) Internationale Anmeldenummer: PCT/EP2001/005634
(87) Internationale Veröffentlichungsnummer: WO 2001/090683

(56) Entgegenhaltungen:
- FR-A- 2 678 723
- FR-A- 2 685 077
- US-A- 3 820 464
- US-A- 4 312 274
- US-A- 5 131 329

## Beschreibung

Die Erfindung betrifft einen splittererzeugender Gefechtskopf zur Bekämpfung halbharter technischer Ziele mit einer von einer nicht strukturierten splitterbildenden Hülle umgebenen Sprengladung mit einer zwischen der splitterbildenden Hülle und der Sprengladung angeordneten Innenhülle, die an ihrer der splitterbildenden Hülle zugewandten Aussenseite mit einer Kerbstruktur versehen ist und die bezüglich der splitterbildenden Hülle wirkverändernd umpositionierbar ist.

Das Einsatzfeld heutiger Gefechtsköpfe verändert sich zunehmend. Es werden immer öfter Ziele in urbaner Umgebung ausgewählt, um die gegnerische Infrastruktur zu schwächen. Diese Ziele zeichnen sich durch extreme Nähe zu zivilen und anderen Einrichtungen aus, die nicht oder nur wenig beschädigt werden sollen. Um dieser Sachlage gerecht zu werden, bedarf es einer neuen Gefechtskopftechnologie. Die Leistung des Gefechtskopfes soll einerseits auf das Ziel abgestimmt werden können, um eine optimale Wirkung zu erzielen, andererseits soll die Möglichkeit bestehen, eine nicht erwünschte Leistungsentfaltung in Richtung von Kolateralzielen so weit wie möglich zu reduzieren.

Die US-A-4312274 beschreibt einen Gefechtskopf, bei dem die Sprengladung von einer vorgekerbten Innenhülle umgeben ist, deren vorgeformte Splitter im Fall der Initiierung auf die auf der Innenseite vorgekerbte äußere Hülle treffen.

Je nach Lage der Kerben der inneren und der äußeren Hülle zueinander kann die Größe der letztlich von der äußeren Hülle erzeugten Splitter eingestellt werden. Um diese Einstellung in einer großen Bandbreite durchführen zu können, ist es vorgesehen, die Innenhülle gegenüber der äußeren Hülle wahlweise rotatorisch oder translatorisch zu verschieben. Weiterhin wird vorgeschlagen, die Kerben der Innenhülle mit einer Füssigkeit zu befüllen. Damit wird ewrreicht, dass das Zerbersten der Innenhülle sich nicht mehr an der Lage der Kerben der Innenhülle orientiert und somit nur noch die Kerbung der äußeren Hülle für die Größe und Form der erzeugten Splitter maßgeblich ist.

Die FR 2 678 723 offenbart den oberbegriff des Anspruchs 1 und befasst sich mit einem Gefechtskopf zur Bekämpfung halbharter technischer Ziele mit einer Sprengladung, die von einer nicht strukturierten Hülle umgeben ist, wobei zwischen der Sprengladung und der nicht strukturierten Hülle eine Innenhülle vorgesehen ist, die an ihrer Außenseite mit einer Kerbstruktur versehen ist und die zur Optimierung der Wirkung des Gefechtskopfes in Richtung des Zieles bezüglich der Sprengladung verdreht werden kann.

Aus der DE 199 17 144 A1 ist ein Splittergefechtskopf bekannt, dessen splitterbildende Hülle zum Zweck der Verminderung der Zieleinwirkungsintensität mit Hilfe am Gefechtskopf angeordneter Mittel entfernbar ist. Andere Möglichkeiten der Beeinflussung der Zieleinwirkungsintensität, insbesondere mit Hilfe der Innenhülle des Gefechtskopfes, werden jedoch nicht vorgeschlagen.

Es ist Aufgabe der Erfindung, eine Vorrichtung für einen Splittergefechtskopf for ertwickeln, die einerseits erlanbt und andererseits eine Reduzierung der Wirkung in Kolateralrichtung erlaubt.

Die Aufgabe wird in einfacher Weise durch die in Anspruch 1 wiedergegebenen Merkmale gelöst. Vorteilhafte Ausführungen der Erfindung sind in den nachgeordneten Ansprüchen beschrieben.

Der besondere Vorteil der Erfindung besteht darin, dass mittels Verschiebung und/oder Verdrehung wenigstens eines Abschnitts der Innenhülle des Gefechtskopfes oder der ganzen Innenhülle die Splitterwirkung in einem weiten Bereich von der Reduktion der Splitterausbildung bis hin zur zielorientiert optimierten Größe der erzeugten Splitter kontrolliert beeinflusst werden kann.

Mittels Verschiebung und/oder Verdrehung von mindestens einem Sektor oder einem Teil der Innenhülle kann die Splitterleistung in Zielrichtung erhöht werden. Gleichzeitig kann die verbleibende Leistung der splitterbildenden Hülle in Kolateralrichtung vermindert werden. Dies wird insbesondere dann erreicht, wenn ein Sektor der Innenhülle als Dämpfungsschicht ausgeführt ist.

Ausführungsbeispiele der Erfindung sind in der Zeichnung schematisch vereinfacht dargestellt und werden nachfolgend näher beschrieben. Es zeigen:
- Fig. 1: zwei Anwendungsbeispiele für die Erzeugung unterschiedlich großer Splitter mittels des gleichen Gefechtskopftyps,
- Fig. 2: einen Längsschnitt durch die Gefechtskopfsektion eines Flugkörpers nach Fig. 1.

Die Fig. 1 zeigt in Verbindung mit Fig. 2 das Prinzip der Erfindung anhand eines Flugkörpers FK in der Form möglicher Begegnungssituationen mit unterschiedlichen Zielen, deren erfolgreiche Bekämpfung unterschiedlich geformte Splitter voraussetzt. Der Flugkörper FK weist im mit gestrichelten Linien markierten Mittelbereich einen Gefechtskopf in Form einer zylindrischen Sprengladung auf. Die Sprengladung ist jeweils von einer verschiebbaren splitterbildenden Innenhülle 3 umgeben. Nicht dargestellt ist die nicht strukturierte Außenhülle, die den Mantel 1 des Flugkörpers bildet , wobei das Material des über dem Gefechtskopf liegenden Abschnittes 2 der Flugkörperhülle 1 den wesentlichen Anteil der Splitter formt. In der Fig. 1 sind zwei unterschiedliche Zieltypen dargestellt. Der erste Zieltyp, ein Flugkörper Z 1, wird üblicherweise mit größeren Splittern bekämpft als der zweite Zieltyp, der durch das Flugzeug Z 2 symbolisiert wird. Die unterschiedlichen Splittergrößen werden nun aus der gleichen unstrukturierten Außenhülle mit Hilfe verschieden strukturierter Abschnitte 3b, 3c der Innenhülle 3 erzeugt. Die Verschiebung und/ oder Verdrehung 8 der Innenhülle 3 in Richtung der bzw. um die Längsachse des Flugkörpers FK ist mit Doppelpfeilen angedeutet. Die Verschiebung/ Verdrehung erfolgt rechtzeitig vor dem Erreichen der optimalen Position des jeweiligen Flugkörpers gegenüber dem Ziel. In der Regel erfolgt die Splitterabgabe über den gesamten Umfang des Flugkörpers. Durch Verdrehen und/oder Verschieben von Sektoren oder Abschnitten der Innenhülle kann auch eine gerichtete Abgabe der Splitter erfolgen, bzw. eine Reduktion der Splitterleistung in Kolateralrichtung erreicht werden, insbesondere dann, wenn der in Kolateralrichtung befindliche Sektor aus einem Dämpfungsmaterial besteht.

Die Fig. 2 stellt einen möglichen Aufbau eines Gefechtskopfmantels anhand eines Längsschnittes durch einen Flugkörper aus Fig. 1 dar. Der Gefechtskopf besteht im wesentlichen aus der im Ausführungsbeispiel zylindrischen Sprengladung S, der Zündkette Z, der hierzu gehörenden Sicherungseinrichtung SE und dem die Sprengladung S umgebenden Mantel, dessen Bestandteile im folgenden erläutert werden. Weitere Bestandteile des Flugkörpers, wie beispielsweise der Suchkopf, der die Zielortung übernimmt und entsprechende Informationen an den Gefechtskopf weitergibt, sind hier nicht dargestellt. Die äußere Schicht bildet die Flugkörperhülle 1, die im Bereich der Sprengladung S des Gefechtskopfes GK besonders ausgebildet sein kann. Dieser Abschnitt wird im folgenden als splitterbildende Hülle 2 bezeichnet. Innerhalb der splitterbildenden Hülle 2 ist die Innenhülle 3 beweglich 8 gelagert. Diese Innenhülle 3 kann im einfachsten Fall aus nur einem Abschnitt 3b mit der Länge L, die der Längsausdehnung der Sprengladung S entspricht, bestehen. Die Kerbstruktur 4 dieses Abschnitts 3b bestimmt im Fall der Auslösung der Sprengladung S die Größe der aus der splitterbildenden Hülle 2 erzeugten Splitter.

Im Ausführungsbeispiel nach Fig. 2 besteht die Innenhülle 3 aus drei unterschiedlichen Abschnitten 3a, 3b, 3c. Während die Abschnitte 3b und 3c unterschiedliche Kerbstrukturen 4 aufweisen, enthält der Abschnitt 3a keine Kerbstruktur und besteht zumindest teilweise aus einem die Wirkung der Sprengladung dämpfenden Material. Bedarfsweise können einzelne Abschnitte in unterschiedliche Teile bzw. Sektoren aufgeteilt werden, die mittels Verdrehens in die gewünschte Position verbracht werden. Wird der Abschnitt 3a teilweise über die Außenfläche des Sprengstoffes verbracht, so wird die Menge der erzeugbaren Splitter entsprechend dem überdeckten Anteil des Sprengstoffes reduziert und gleichzeitig die verbleibende Blastwirkung gemindert. Der Zweck dieses Verfahrens ist die kontrollierte Verminderung der Leistung des Gefechtskopfes für den Fall, dass Kolateralschäden vermieden werden sollen.

Die Bewegungsmöglichkeit 8 der Innenhülle 3 oder einzelner Abschnitte, Teile oder Sektoren hiervon ist in der Fig. 2 angedeutet. Die Steuerung der Vorgänge wie Entarretieren, Verdrehen oder Verschieben und Wiederarretieren der Innenhülle oder von Teilen der Innenhülle erfolgt mittels der Sicherungseinrichtung SE. Eine Längsverschiebung der Innenhülle ist ebenso gut möglich wie eine Drehung oder eine schraubenförmige Bewegung. Als Antriebe stehen dem Fachmann eine Vielzahl von Varianten zur Verfügung, wie beispielweise vorgespannte Federn, Elektromotoren, pyrotechnische Mittel oder ein vom Flugkörpertriebwerk abgeleiteter Druck. Eine Längsverschiebung kommt dann in Frage, wenn - wie in Fig. 1 dargestellt - die gesamte Innenhülle verschoben werden soll. Eine Längsverschiebung ist auch auf Sektoren der Innenhülle 3 anwendbar. Eine Drehung oder schraubenförmige Bewegung der Innenhülle 3 ist besonders dann anwendbar, wenn nur einer der Abschnitte 3a, 3b, 3c bewegt werden soll. Die Drehung wird eingesetzt, wenn ein Abschnitt beispielsweise zwei unterschiedliche Hälften aufweist. Eine Hälfte ist zur Splittererzeugung geeignet und die andere Hälfte mit Dämpfungsmaterial ausgestattet. Mit Hilfe der Drehung eines solchen Abschnittes wird auf der einen Seite bei der Splitterbildung eine Richtwirkung erzielt während auf der gegenüberliegenden Seite eine erhebliche Leistungsminderung zu verzeichnen ist. , Zur Erleichterung der Verdrehung/Verschiebung der Innenhülle und auch aus Sicherheitsgründen ist der Sprengstoff S von einer Schutz-/ Gleithülle 9 umgeben, auf der die Innenhülle 3 beweglich gelagert ist.

Die Abschnitte 3b und 3c der Innenhülle 3 sind - wie auch aus Fig. 1 erkennbar - von gleichartigen und unterschiedlich dimensionierten Kerbstrukturen/ - gittern 4 umgeben. Unterschiedliche Kerbstrukturen erlauben die kontrollierte Zerlegung der nicht strukturierten Außenhülle 2 in unterschiedliche Splittergrößen. Eine Kombination unterschiedlicher Kerbgitter in Innenhüllenabschnitten und/ oder -Sektoren mit entsprechenden Abschnitten und/ oder Sektoren aus Dämpfungsmaterial erlaubt eine sehr flexible Zielanpassung. Einerseits kann über die Kerbgitter die zielangepasst Splittergröße erzeugt werden und andererseits kann durch die Dämpfungsmittel die Wirkung in Kolateralrichtung reduziert werden.

Durch entsprechende Verschiebung und/ oder Verdrehung von ganzen Abschnitten der Länge L oder Teilen dieser Abschnitte und Drehung der Abschnitte mit verschiedenen Sektionen kann eine sehr flexible Zielanpassung mit verminderter Kolateralwirkung erfolgen. Die Wirkung ist also sowohl in der Intensität als auch in der Richtung (Azimut) einstellbar.

Auf einen weiteren Vorteil soll abschließend hingewiesen werden. Es ist durchaus wahrscheinlich, dass sich das Spektrum der zu bekämpfenden Ziele im Lauf des Lebenszyklusses einer Munition verändert. Aufgrund der Möglichkeit, die Innenhüllen 3 auswechseln zu können, ist eine Anpassung an sich verändernde Situationen möglich. Dadurch erhöht sich die Lebensdauer der Munition und die Kosten reduzieren sich.

## Patentansprüche

1. Splittererzeugender Gefechtskopf zur Bekämpfung halbharter technischer Ziele mit einer von einer nicht strukturierten splitterbildenden Hülle (1) umgebenen Sprengladung (S),mit einer zwischen der splitterbildenden Hülle (1) und der Sprengladung (S) angeordneten Innenhülle (3), die an ihrer der splitterbildenden Hülle (1) zugewandten Aussenseite mit einer Kerbstruktur (4) versehen ist und die bezüglich der splitterbildenden Hülle (1) wirkverändernd umpositionierbar ist, **dadurch gekennzeichnet,**
- **dass** die Innenhülle (3) an ihrer der splitterbildenden Hülle (1) zugewandten Außenseite wenigstens in einem ring- oder sektorförmigen Teil (3b, 3c) mit einer Kerbstruktur versehen ist,
- **dass** die Innenhülle (3) mit ihrem kerbstrukturierten Teil oder mit ihren kerbstrukturierten Teilen auf der Oberfläche der Sprengladung (S) wirkverändernd umpositionierbar ist und
- **dass** in einem Teil (3a) der Innenhülle eine Dämpfungsschicht enthalten ist.

2. Splittererzeugender Gefechtskopf zur Bekämpfung halbharter technischer Ziele nach Anspruch 1, **dadurch gekennzeichnet, dass** die Kerbstruktur (4) über die Innenhülle gleichartig oder in den Teilen (3b, 3c) der Innenhülle unterschiedlich gestaltet ist.

3. Splittererzeugender Gefechtskopf zur Bekämpfung halbharter technischer Ziele nach Anspruche 1 oder 2, **dadurch gekennzeichnet, dass** die Umpositionierung wenigstens eines Teils (3a, 3b, 3c) der Innenhülle (3) während der Anflugphase auf ein Ziel erfolgt.

4. Splittererzeugender Gefechtskopf zur Bekämpfung halbharter technischer Ziele nach wenigstens einem der Ansprüche 1 bis 3, **dadurch gekennzeichnet, dass** der Antrieb des zu verschiebenden/verdrehenden Teils der Innenhülle (3) über ein vorgespanntes System erfolgt.

5. Splittererzeugender Gefechtskopf zur Bekämpfung halbharter technischer Ziele nach wenigstens einem der Ansprüche 1 bis 3, **dadurch gekennzeichnet, dass** der Antrieb des zu verschiebenden/verdrehenden Teils der Innenhülle (3) über mindestens einen Motor, insbesondere über einen Elektromotor, erfolgt.

6. Splittererzeugender Gefechtskopf zur Bekämpfung halbharter technischer Ziele nach wenigstens einem der Ansprüche 1 bis 3, **dadurch gekennzeichnet, dass** der Antrieb des zu verschiebenden/verdrehenden Teils der Innenhülle (3) mit Hilfe pyrotechnischer Mittel oder mit Hilfe des Triebwerkdruckes erfolgt.

7. Splittererzeugender Gefechtskopf zur Bekämpfung halbharter technischer Ziele nach wenigstens einem der vorhergehenden Ansprüche, **dadurch gekennzeichnet, dass** die Innenhülle (3) oder die Teile (3a, 3b, 3c) der Innenhülle gegen eine gleichwirkende aber andersartig strukturierte Innenhülle oder Teile der Innenhülle austauschbar sind.

## Claims

1. A fragment-generating warhead for attacking semi-hard technical targets, comprising an explosive charge (S) surrounded by a non-structured fragment-forming casing (1), with an inner casing (3), arranged between the fragment-forming casing (1) and the explosive charge (S), which is provided with a notched structure (4) on its outer side directed towards the fragment-forming casing (1) and which may be repositioned with regard to the fragment-generating casing (1) so as to change the effect, **characterised**
- **in that** the inner casing (3) is provided with a notched structure on its outer side directed towards the fragment-forming casing (1) at least in an annular or sector-shaped part (3b, 3c),
- **in that** the inner casing (3) with its notch-structured part or with its notch-structured parts may be repositioned on the surface of the explosive charge (S) so as to change the effect, and
- **in that** a damping layer is contained in a part (3a) of the inner casing.

2. A fragment-generating warhead for attacking semi-hard technical targets according to Claim 1, **characterised in that** the notched structure (4) is designed so as to be homogeneous over the inner casing or variable in the parts (3b, 3c) of the inner casing.

3. A fragment-generating warhead for attacking semi-hard technical targets according to Claims 1 or 2, **characterised in that** the repositioning of at least one part (3a, 3b, 3c) of the inner casing (3) takes place during the approach phase to a target.

4. A fragment-generating warhead for attacking semi-hard technical targets according to at least one of Claims 1 to 3, **characterised in that** the drive of the part of the inner casing (3) to be moved/rotated is effected via a prestressed system.

5. A fragment-generating warhead for attacking semi-hard technical targets according to at least one of Claims 1 to 3, **characterised in that** the drive of the part of the inner casing (3) to be moved/rotated is effected via at least one motor, particularly an electric motor.

6. A fragment-generating warhead for attacking semi-hard technical targets according to at least one of Claims 1 to 3, **characterised in that** the drive of the part of the inner casing (3) to be moved/rotated is effected with the aid of pyrotechnical means or with the aid of the propulsion unit pressure.

7. A fragment-generating warhead for attacking semi-hard technical targets according to at least one of the preceding Claims, **characterised in that** the inner casing (3) or the parts (3a, 3b, 3c) of the inner casing are interchangeable with an inner casing or parts of the inner casing having the same effect but differently structured.

## Revendications

1. Ogive à fragmentation pour combattre des cibles techniques semi-rigides avec une charge explosive (S) entourée d'une enveloppe à fragmentation non structurée (1), avec une enveloppe intérieure (3) disposée entre l'enveloppe à fragmentation (1) et la charge explosive (S) qui est dotée d'une structure entaillée (4) sur sa face extérieure dirigée vers l'enveloppe à fragmentation (1) et dont la position de l'enveloppe à fragmentation (1) peut être changée pour en modifier l'action, **caractérisée en ce que**
- l'enveloppe intérieure (3) est dotée sur sa face extérieure dirigée vers l'enveloppe à fragmentation (1) d'une structure entaillée au moins dans une partie annulaire ou en forme de secteur (3b, 3c)
- la position de l'enveloppe intérieure (3) avec sa partie à structure entaillée ou avec ses parties à structure entaillée à la surface de la charge explosive peut être changée pour en modifier l'action et **en ce que**
- une couche d'amortissement est contenue dans une partie (3a) de l'enveloppe intérieure.

2. Ogive à fragmentation pour combattre des cibles techniques semi-rigides selon la revendication 1, **caractérisée en ce que** la structure entaillée (4) est de configuration identique sur l'enveloppe intérieure ou de configuration différente dans les parties (3b, 3c) de l'enveloppe intérieure.

3. Ogive à fragmentation pour combattre des cibles techniques semi-rigides selon la revendication 1 ou 2, **caractérisée en ce que** le changement de position d'au moins une partie (3a, 3b, 3c) de l'enveloppe intérieure (3) a lieu pendant la phase d'approche d'une cible.

4. Ogive à fragmentation pour combattre des cibles techniques semi-rigides selon au moins une des revendications 1 à 3, **caractérisée en ce que** l'entraînement de la partie à déplacer/tourner de l'enveloppe intérieure (3) est assuré par un système précontraint.

5. Ogive à fragmentation pour combattre des cibles techniques semi-rigides selon au moins une des revendications 1 à 3, **caractérisée en ce que** l'entraînement de la partie à déplacer/tourner de l'enveloppe intérieure (3) est assuré par au moins un moteur, en particulier par un moteur électrique.

6. Ogive à fragmentation pour combattre des cibles techniques semi-rigides selon au moins une des revendications 1 à 3, **caractérisée en ce que** l'entraînement de la partie à déplacer/tourner de l'enveloppe intérieure (3) est assuré à l'aide de moyens pyrotechniques ou à l'aide de la pression de la turbine.

7. Ogive à fragmentation pour combattre des cibles techniques semi-rigides selon au moins une des revendications précédentes, **caractérisée en ce que** l'enveloppe intérieure (3) ou les parties (3a, 3b, 3c) de l'enveloppe intérieure peuvent être remplacées par une enveloppe intérieure ou par des parties de l'enveloppe intérieure à action identique mais structurées autrement.
